# EUROPÄISCHE PATENTSCHRIFT

(11) **EP 0 660 456 B1**
(45) Veröffentlichungstag und Bekanntmachung des Hinweises auf die Patenterteilung: **30.10.1996**
(21) Anmeldenummer: 94118961.5
(22) Anmeldetag: 01.12.1994
(51) Int. Cl.: H01R 17/12, H01R 13/74

(54) **Wandsteckverbindung für Koaxialkabel**
Wall connection for coaxial cable
Raccord monté dans une paroi pour un câble coaxial

(30) Priorität: 21.12.1993 DE 9319709 U
(43) Veröffentlichungstag der Anmeldung: 28.06.1995
(73) Patentinhaber: SIEMENS AKTIENGESELLSCHAFT, 80333 München (DE)
(72) Erfinder: Acke, Edgard, B-8020 Oostkamp (BE); Leeman, Reginald, B-8400 Oostende (BE)

(56) Entgegenhaltungen:
- CH-A- 440 874
- DE-B- 1 023 504
- DE-B- 1 286 173

## Beschreibung

Die Erfindung betrifft eine Wandsteckverbindung für Koaxialkabel mit einem Steckverbinder, der ein eine Bohrung in der Wand durchdringendes Außengewindeteil aufweist, einen auf das Außengewindeteil schraubbaren Befestigungselement an der einen Seite der Wand und einem an der anderen Seite zur Anlage an der Wand kommenden Bund, dessen lichte Außenweite größer ist als der Durchmesser der Wandbohrung.

Derartige Wandsteckverbindungen sind allgemein bekannt, z.B. durch das DE-GM 1 923 956 oder die DE-OS 30 33 690 in gerader Ausführung und durch die DE-AS 22 15 757 in abgewinkelter Ausführung als 90°-Winkelkuppler, gegebenenfalls mit Leiterplattenanschluß. Die Steckverbinder werden an einer Wand, z.B. an einer Gerätewand oder -frontplatte befestigt, indem ein auf das Außengewindeteil schraubbares Befestigungselement, z.B. ein Gewindering, angezogen wird, bis der Bund des Steckverbinders auf der Gegenseite der Wand mittelbar oder unmittelbar zur Anlage kommt. In vielen Fällen liegt dann der Steckverbinder bzw. das Gehäuse eines Steckverbinders oder der Bund des Gehäuses unmittelbar an der Wand an. Es gibt jedoch auch Anwendungsfälle, z.B. Reihenanordnungen von mehreren Steckverbindern nebeneinander an einer Wand, bei denen zwischen der Wand und dem angeschraubten Steckverbinder bzw. dessen Gehäuse oder Bund ein bestimmter, toleranzbehafteter Abstand "a" entsteht.

Der Erfindung liegt daher die Aufgabe zugrunde, einen Wandsteckverbinder der eingangs genannten Art so auszubilden, daß der variable Abstand zwischen einer Wand und dem Steckverbinder bei der Befestigung des Steckverbinders an einer Wand in einfacher Weise unter Ausgleich auftretender Toleranzen überbrückt werden kann.

Diese Aufgabe wird bei einem Wandsteckverbinder der eingangs genannten Art gemäß der Erfindung dadurch gelöst, daß an der der Wand abgekehrten Seite des Bundes ein rohrförmiges metallenes Teil vorgesehen ist, daß der Steckverbinder in einem dem rohrförmigen Teil benachbarten Bereich zumindest an zwei diametral gegenüberliegenden Stellen seines Außenumfanges in Richtung auf das rohrförmige Teil hin konvergent zulaufende Auflaufschrägen aufweist, und daß das rohrförmige Teil beim Festziehen des Befestigungselementes auf die Auflaufschrägen des Steckverbinders schiebbar und hierzu aufweitbar ausgebildet ist.

Bei einem derartigen Wandsteckverbinder sind auf der dem schraubbaren Befestigungselement gegenüberliegenden Wandseite zur Regulierung und Überbrückung des variablen, toleranzbehafteten Abstandes "a" zwischen der Wand und dem geschraubten Steckverbinder ein zur Anlage an der Wand kommender Bund, ein aufweitbares rohrförmiges Teil und Auflaufschrägen des Steckverbinders vorgesehen, wobei beim Festziehen des Befestigungselementes auf der einen Wandseite das rohrförmige Teil auf der anderen Wandseite auf die Auflaufschrägen des Steckverbinders geschoben wird. Dadurch ist es möglich, bei einem von aₘₐₓ bis aₘᵢₙ konstant bleibenden Anzugsdrehmoment des Befestigungselementes eine Überbrückung des variablen Abstandes "a" zu erreichen, so daß der Steckverbinder in einfacher Weise mechanisch fest und elektrisch sicher mit einer Wand verbunden werden kann.

Im Hinblick auf den Aufbau des Wandsteckverbinders mit den einzelnen Befestigungsorganen ist es vorteilhaft, wenn das rohrförmige Teil als einstückige, mit dem Bund versehene Hülse ausgebildet ist.

Zweckmäßigerweise besteht das rohrförmige Teil aus einem dünnwandigen, aufweitbaren Metall. Grundsätzlich ist es zwar möglich, die Aufweitbarkeit des rohrförmigen Teiles z.B. durch Längsschlitze zu realisieren; es ist jedoch vorteilhafter, wenn das rohrförmige Teil aus einem gut leitenden, tiefziehbaren Metall mit einer gewissen Restelastizität besteht. Dies bedeutet, daß das rohrförmige Teil plastisch-elastisch deformierbar ist, d.h. die Verformung ist weitgehend plastisch, aber das durch die Verformung beim Aufschieben aufgeweitete Material des rohrförmigen Teiles behält noch eine gewisse Restelastizität, so daß eine noch federnde Festspannung durch das rohrförmige Teil und die Auflaufschrägen und damit eine sichere mechanische Befestigung bei guter elektrischer Verbindung entsteht. Geeignete Materialien für das rohrförmige Teil sind z.B. weich geglühte Metalle, z.B. Messing, Aluminium oder Kupfer bzw Kupferlegierungen.

Bei einem erfindungsgemäßen Wandsteckverbinder genügt es zwar, wenn das rohrförmige Teil mit wenigstens zwei diametral angeordneten Auflaufschrägen zusammenwirkt. Es ist jedoch vorteilhafter, wenn die Auflaufschrägen am Außenumfang des Steckverbinders umlaufend vorgesehen sind und einen Konus bilden.

Hinsichtlich des Aufschiebevorganges hat es sich als zweckmäßig erwiesen, wenn die Auflaufschrägen einen Winkel von etwa 15 bis 30° zur Mittelachse des Wandsteckverbinders bilden.

Ferner ist es im Hinblick auf ein optimales Zusammenwirken zwischen dem rohrförmigen Teil und den Auflaufschrägen von Vorteil, wenn das Material der Auflaufschrägen härter ist als das Material des rohrförmigen Teiles.

Die Auflaufschrägen können bei einem erfindungsgemäßen Wandsteckverbinder an einer gesonderten, auf den Wandsteckverbinder schiebbaren Einzelhülse vorgesehen sein. Ein Einzelteil für die Befestigung des Wandsteckverbinders kann jedoch dadurch eingespart werden, daß die Auflaufschrägen fester Bestandteil des Wandsteckverbinders und mit diesem einteilig ausgebildet sind.

Weitere vorteilhafte Ausgestaltungen des Gegenstandes des Anspruchs 1 sind in den übrigen Unteransprüchen angegeben.

Ein Ausführungsbeispiel eines erfindungsgemäßen Wandsteckverbinders ist in der einzigen Figur schematisch dargestellt und im folgenden näher beschrieben.

Bei dem gezeigten, an einer Wand 1, z.B. an einer Gehäusewand oder an einer Gerätefrontplatte befestigten Steckverbinder handelt es sich um einen Wandsteckverbinder 2 in gerader Ausführung. Die für die Befestigung an der Wand 1 vorgesehene Befestigungsart kann aber auch in gleicher Weise für abgewinkelte Ausführungen, z.B. für 90°-Winkelkuppler mit Leiterplattenanschluß, angewendet werden.

In der Figur sind einfachheitshalber lediglich die für die Befestigung des Steckverbinders 2 an der Wand 1 relevanten Bereiche des Wandsteckverbinders dargestellt. So umfaßt der Wandsteckverbinder jedenfalls ein eine Bohrung 3 der Wand 1 durchdringendes Außengewindeteil 4 mit einem sich durchmessergleich anschließenden Steckverbinderbereich 5, die zusammen z.B. eine Außenleiterhülse bilden können. Ferner hat der dargestellte Wandsteckverbinder 2 noch einen durch einen Durchmessersprung zum Bereich 5 gebildeten Bund 6, welcher z.B. an dem Steckverbindergehäuse 7 auf der Anschlußseite gebildet sein kann. Zur Befestigung des Steckverbinders 2 an der Wand 1 ist an der einen Seite der Wand ein Befestigungselememnt 8 z.B. in Form eines Gewinderinges auf das Außengewindeteil 4 geschraubt, wobei zwischen dem Befestigungselement 8 und der Wand 1 noch eine Zwischenscheibe 9 vorgesehen sein kann, deren Außendurchmesser größer ist als der Durchmesser der Bohrung 3. Als Befestigungsorgane an der anderen, gegenüberliegenden Seite der Wand 1 sind hier eine einstückige Hülse 10 und eine hier als gesondertes Einzelteil ausgebildete weitere Hülse 11 vorgesehen. Die Hülse 10 weist ein rohrförmiges Teil 12 und an dem wandseitigen Ende einen Bund 13 auf, dessen Außendurchmesser etwa gleich dem Außendurchmesser der Zwischenscheibe 9 ist. Der Innendurchmesser des rohrförmigen Teiles 12 und des Bundes 13 sind gleich und gleich oder geringfügig größer als der Außendurchmesser des Außengewindeteiles 4 bzw. des sich daran anschließenden Steckverbinderbereiches 5. Das rohrförmige Teil 12 besteht aus einem gegenüber dem Bund 13 wesentlich dünnwandigeren aufweitbaren Metall, insbesondere aus einem gut leitenden, tiefziehbaren Metall mit einer gewissen Restelastizität, so daß bei der Befestigung des Steckverbinders an der Wand eine plastisch-elastische Aufweitbarkeit des rohrförmigen Teiles 12 gewährleistet ist. Die Hülse 11 ist als konische Hülse mit am Außenumfang des Wandsteckverbinders 2 bzw. des Steckverbinderbereiches 5 umlaufenden, in Richtung auf das rohrförmige Teil 12 hin konvergent zulaufenden Auflaufschrägen 14 ausgebildet, die zweckmäßigerweise einen Winkel von etwa 15 bis 30° zur Mittelachse des Wandsteckverbinders bilden, wobei die Hülse 11 oder zumindest die Auflaufschrägen 14 aus härterem Material als das rohrförmige Teil 12 besteht bzw. bestehen.

Beim Festschrauben des Befestigungselementes 8 auf dem Außengewindeteil 4 wird die mit dem Bund 13 versehene Hülse 10 bzw. das rohrförmige Teil 12 auf die Auflageschrägen 14 der konischen Hülse 11 geschoben. Dabei bleibt das Anzugsdrehmoment des Befestigungselementes für den variablen Abstand "a" zwischen der Wand 1 und dem Bund 6 des Steckverbinders von aₘₐₓ bis amin konstant. Durch die weitgehend plastische Deformierung schiebt sich das rohrförmige Teil unter Aufweitung auf die Auflaufschragen. Andererseits bleibt noch eine gewisse Restelastizität des aufgeweiteten rohrförmigen Teiles erhalten, so daß zwischen der Wand und dem Steckverbinder eine elektrisch gute und mechanisch feste, noch federnd unter Spannung stehende Verbindung bewirkt und der variable, toleranzbehaftete Abstand "a" in einfacher Weise elektrisch und mechanisch überbrückt wird.

### Bezugszeichenliste

- 1: Wand
- 2: Wandsteckverbinder
- 3: Bohrung
- 4: Außengewindeteil
- 5: Steckverbinderbereich
- 6: Bund des Steckverbinders
- 7: Steckverbindergehäuse
- 8: Befestigungselement
- 9: Zwischenscheibe
- 10,11: Hülsen
- 12: rohrförmiges Teil
- 13: Bund der Hülse 10
- 14: Auflaufschragen

## Patentansprüche

1. Wandsteckverbindung für Koaxialkabel, mit einem Steckverbinder (2), der ein eine Bohrung (3) in der Wand (1) durchdringendes Außengewindeteil (4) aufweist, einem auf das Außengewindeteil (4) schraubbaren Befestigungselement (8) an der einen Seite der Wand (1) und einem an der anderen Seite zur Anlage an der Wand (1) kommenden Bund (13), dessen lichte Außenweite größer ist als der Durchmesser der Wandbohrung (3),
**dadurch gekennzeichnet,** daß an der der Wand (1) abgekehrten Seite des Bundes (13) ein rohrförmiges metallenes Teil (12) vorgesehen ist, daß der Steckverbinder (2) in einem dem rohrförmigen Teil (12) benachbarten Bereich (5) zumindest an zwei diametral gegenüberliegenden Stellen seines Außenumfanges in Richtung auf das rohrförmige Teil (12) hin konvergent zulaufende Auflaufschragen (14) aufweist, und daß das rohrförmige Teil (12) beim Festziehen des Befestigungselementes (8) auf die Auflaufschragen (14) des Steckverbinders (2) schiebbar und hierzu aufweitbar ausgebildet ist.

2. Wandsteckverbindung nach Anspruch 1,
**dadurch gekennzeichnet,** daß das rohrförmige Teil (12) als einstückige, mit dem Bund (13) versehene Hülse (10) ausgebildet ist.

3. Wandsteckverbindung nach Anspruch 1 oder 2,
**dadurch gekennzeichnet,** daß die Innendurchmesser des rohrförmigen Teiles (12) und des Bundes (13) gleich sind.

4. Wandsteckverbindung nach einem der Ansprüche 1 bis 3,
**dadurch gekennzeichnet,** daß der Innendurchmesser des rohrförmigen Teiles (12) etwa gleich dem Außendurchmesser des Außengewindeteiles (4) und/oder eines sich daran anschließenden Bereiches (5) des Wandsteckverbinders (2) ist.

5. Wandsteckverbindung nach einem der vorhergehenden Ansprüche, **dadurch gekennzeichnet**, daß das rohrförmige Teil (12) aus einem dünnwandigen, aufweitbaren Metall besteht.

6. Wandsteckverbindung nach einem der vorhergehenden Ansprüche, **dadurch gekennzeichnet,** daß das rohrförmige Teil (12) aus einem gut leitenden, tiefziehbaren Metall mit einer gewissen Restelastizität besteht.

7. Wandsteckverbindung nach einem der vorhergehenden Ansprüche, **dadurch gekennzeichnet**, daß die Auflaufschragen (14) am Außenumfang des Steckverbinders (2) umlaufend vorgesehen sind und einen Konus bilden.

8. Wandsteckverbindung nach einem der vorhergehenden Ansprüche, **dadurch gekennzeichnet,** daß die Auflaufschragen (14) einen Winkel von etwa 15 bis 30° zur Mittelachse des Wandsteckverbinders (2) bilden.

9. Wandsteckverbindung nach einem der vorhergehenden Ansprüche, **dadurch gekennzeichnet,** daß das Material der Auflaufschragen (14) härter ist als das Material des rohrförmigen Teiles (12).

10. Wandsteckverbindung nach einem der vorhergehenden Ansprüche, **dadurch gekennzeichnet,** daß die Auflaufschragen (14) fester Bestandteil des Wandsteckverbinders (2) und mit diesem einteilig ausgebildet sind.

11. Wandsteckverbindung nach einem der Ansprüche 1 bis 9, **dadurch gekennzeichnet,** daß die Auflaufschragen (14) an einer gesonderten, auf den Wandsteckverbinder schiebbaren Einzelhülse (11) vorgesehen sind.

12. Wandsteckverbindung nach einem der vorhergehenden Ansprüche, **dadurch gekennzeichnet,** daß die lichte Außenweite des Bundes (13) etwa gleich der lichten Außenweite einer zwischen dem Befestigungselement (8) und der Wand (1) eingefügten Zwischenscheibe (9) ist.

## Claims

1. Wall connection for coaxial cables, having a plug-type connector (2) which has an external threaded part (4) which penetrates a hole (3) in the wall (1), a mounting element (8), which can be screwed onto the external threaded part (4), on one side of the wall (1), and a collar (13) which comes to bear against the wall (1) on the other side and whose clear external diameter is larger than the diameter of the hole (3) in the wall, characterized in that a tubular metal part (12) is provided on the side of the collar (13) which faces away from the wall (1) in that the plug-type connector (2) has, in a region (5) which is adjacent to the tubular part (12), run-up slopes (14) which run convergently in the direction of the tubular part (12), at least at two points which lie diametrically opposite one another on its external circumference, and in that the tubular part (12) is constructed so as to be capable of being pushed, and for this purpose expanded, onto the run-up slopes (14) of the plug-type connector (2) as the mounting element (8) is tightened.

2. Wall connection according to Claim 1, characterized in that the tubular part (12) is constructed as a single-piece sleeve (10) which is provided with the collar (13).

3. Wall connection according to Claim 1 or 2, characterized in that the internal diameters of the tubular part (12) and of the collar (13) are identical.

4. Wall connection according to Claims 1 to 3, characterized in that the internal diameter of the tubular part (12) is approximately identical to the external diameter of the external threaded part (4) and/or of an adjoining region (5) of the wall plug-type connector (2).

5. Wall connection according to one of the preceding claims, characterized in that the tubular part (12) comprises a thin-walled expandable metal.

6. Wall connection according to one of the preceding claims, characterized in that the tubular part (12) comprises a metal which is a good conductor, can be deep drawn and has a specific residual elasticity.

7. Wall connection according to one of the preceding claims, characterized in that the run-up slopes (14) are provided all around the external circumference of the plug-type connector (2) and form a cone.

8. Wall connection according to one of the preceding claims, characterized in that the run-up slopes (14) form an angle of approximately 15 to 30° with respect to the centre axis of the wall connection (2).

9. Wall connection according to one of the preceding claims, characterized in that the material of the run-up slopes (14) is harder than the material of the tubular part (12).

10. Wall connection according to one of the preceding claims, characterized in that the run-up slopes (14) are constructed as a fixed component of the wall connector (2) and are constructed to be integral therewith.

11. Wall connection according to one of Claims 1 to 9, characterized in that the run-up slopes (14) are provided on a separate individual sleeve (11) which can be pushed onto the wall connector.

12. Wall connection according to one of the preceding claims, characterized in that the clear external diameter of the collar (13) is approximately equal to the clear external diameter of an intermediate disc (9) which is inserted between the mounting element (8) and the wall (1).

## Revendications

1. Connexion de paroi pour câbles coaxiaux, comportant un connecteur (2) pourvu d'une partie à filetage extérieur (4) qui passe dans un perçage (3) de la paroi (1), un élément de fixation (8) pouvant être vissé d'un côté de la paroi (1) sur la partie à filetage extérieur (4), et une collerette (13) qui prend appui de l'autre côté de la paroi (1) et dont la dimension utile extérieure est supérieure au diamètre du perçage (3) de la paroi,
**caractérisé par le fait** qu'un élément métallique tubulaire (12) est prévu du côté de la collerette (13) opposé à la paroi (1), que le connecteur (2) comporte dans une zone (5) voisine de l'élément tubulaire (12), au moins en deux emplacements diamétralement opposés de sa circonférence extérieure, des biseaux d'insertion (14) convergeant en direction de l'élément tubulaire (12), et que, lors du serrage de l'élément de fixation (8), l'élément tubulaire (12) peut être glissé sur les biseaux d'insertion (14) du connecteur (2) et qu'à cet effet il est expansible.

2. Connexion de paroi selon la revendication 1,
**caractérisé par le fait** que l'élément tubulaire (12) est réalisé d'un seul tenant en tant que douille (10) pourvue de la collerette (13).

3. Connexion de paroi selon la revendication 1 ou 2,
**caractérisé par le fait** que les diamètres intérieurs de l'élément tubulaire (12) et de la collerette (13) sont identiques.

4. Connexion de paroi selon l'une des revendications 1 à 3,
**caractérisé par le fait** que le diamètre intérieur de l'élément tubulaire (12) est approximativement identique au diamètre extérieur de la partie à filetage extérieur (4) et/ou d'une zone (5) adjacente du connecteur (2) de paroi.

5. Connexion de paroi selon l'une des revendications précédentes, **caractérisé par le fait** que l'élément tubulaire (12) est constitué d'un métal expansible de faible épaisseur.

6. Connexion de paroi selon l'une des revendications précédentes, **caractérisé par le fait** que l'élément tubulaire (12) est constitué d'un métal de bonne conductivité pouvant subir un emboutissage profond et ayant une certaine élasticité résiduelle.

7. Connexion de paroi selon l'une des revendications précédentes, **caractérisé par le fait** que les biseaux d'insertion (14) sont prévus en s'étendant sur toute la circonférence extérieure du connecteur (2) et forment un cône.

8. Connexion de paroi selon l'une des revendications précédentes, **caractérisé par le fait** que les biseaux d'insertion (14) font un angle de l'ordre de 15 à 30° avec l'axe médian du connecteur (2).

9. Connexion de paroi selon l'une des revendications précédentes, **caractérisé par le fait** que le matériau des biseaux d'insertion (14) est plus dur que le matériau de l'élément tubulaire (12).

10. Connexion de paroi selon l'une des revendications précédentes, **caractérisé par le fait** que les biseaux d'insertion (14) font partie intégrante du connecteur (2) de paroi et sont réalisés d'un seul tenant avec ce dernier.

11. Connexion de paroi selon l'une des revendications 1 à 9,
**caractérisé par le fait** que les biseaux d'insertion (14) sont prévus sur une douille individuelle (11) particulière, qui peut être glissée sur le connecteur de paroi.

12. Connexion de paroi selon l'une des revendications précédentes, **caractérisé par le fait** que la dimension utile extérieure de la collerette (13) est approximativement identique à la dimension utile extérieure d'une rondelle intercalaire (9) insérée entre l'élément de fixation (8) et la paroi (1).
